# EUROPÄISCHE PATENTSCHRIFT

(11) **EP 1 674 400 B1**
(45) Veröffentlichungstag und Bekanntmachung des Hinweises auf die Patenterteilung: **03.06.2009**
(21) Anmeldenummer: 05027052.9
(22) Anmeldetag: 10.12.2005
(51) Int. Cl.: B65D 1/20

(54) **Spundfass**
Bung barrel
Tonneau à bonde

(30) Priorität: 22.12.2004 DE 102004061677
(43) Veröffentlichungstag der Anmeldung: 28.06.2006
(73) Patentinhaber: Schütz GmbH & Co. KGaA, 56242 Selters / Westerwald (DE)
(72) Erfinder: Schütz, Udo, 56242 Selters/Westerland (DE)
(74) Vertreter: Pürckhauer, Rolf

(56) Entgegenhaltungen:
- EP-A- 0 721 892
- EP-A2- 0 287 966
- DE-U1- 29 919 867

## Beschreibung

Die Erfindung betrifft ein Spundfass aus thermoplastischem Kunststoff mit einem im Nahbereich des oberen Bodens an der Fasswandung angeordneten umlaufenden Trage- und Transportring, wenigstens einem in einer muldenförmigen Vertiefung des oberen Bodens im Randbereich desselben angeordneten Spundlochstutzen und einem Versteifungshöcker, der aus dem Bodenabschnitt der Vertiefung des oberen Bodens zwischen dem Trage- und Transportring und dem Spundlochstutzen nach oben ausgeformt ist.

Bei einem aus der DE 299 198674 bekannten Spundfass dieser Gattung bildet der Versteifungshöcker eine Verformungszone zwischen dem Trage- und Transportring einerseits und dem Spundlochstutzen andererseits, die dazu dient, auf den Trage- und Transportring in Richtung auf den Spundlochstutzen einwirkende Kräfte zumindest soweit abzufangen, dass keine unzulässigen Beanspruchungen im Bereich des Stutzens auftreten. Dieser Effekt wird durch eine zeitweilige Verformung des Versteifungshöckers erreicht, die jedoch ohne Bedeutung ist, da der Versteifungshöcker nach Beendigung einer auf den Trage- und Trahsportring einwirkenden Stoß- oder Schlagbeanspruchung wieder in die ursprüngliche Lage zurückfedert.

Der Erfindung liegt die Aufgabe zugrunde, die Widerstandfähigkeit des gattungsgemäßen Spundfasses im Bereich des bzw. der Spundlochstutzen gegen Beanspruchungen durch äußere Krafteinwirkung zu verbessern.

Diese Aufgabe wird erfindungsgemäß gelöst durch das Anformen eines Versteifungswulstes an der Innenseite des Trage- und Transportringes eines gattungsgemäßen Spundfasses im Nahbereich eines Spundlochstutzens sowie das Ausformen eines Versteifungshöckers aus dem oberen Boden des Spundfasses zwischen dem Versteifungswulst des Trage- und Transportringes und dem Spundlochstutzen.

Durch diese Geometrie des oberen Spundfassbereiches wird eine Verstärkung des Trage- und Transportringes im Bereich eines Spundlochstutzens erreicht, die bei einer äußeren Krafteinwirkung auf den Trage- und Transportring bis zu einer bestimmten Stärke der Kraft, bei der sich der Trage- und Transportring noch nicht verformt, eine Beschädigung des Spundlochstutzens verhindert. Bei einer Verformung des Trage- und Transportringes aufgrund der Überschreitung der Dehnungsgrenze des Herstellungsmaterials des Fasses unter äußerer Krafteinwirkung schlägt der Trage- und Transportring mit dem angeformten Versteifungswulst an dem zwischen dem Trage- und Transportring und dem Spundlochstutzen angeordneten Versteifungshöcker an, so dass eine zu Beschädigungen führende unmittelbare Krafteinwirkung auf den Spundlockstutzen vermieden wird.

Das erfindungsgemäße Spundfass ist nachfolgend anhand von Zeichnungsfiguren erläutert, die folgendes darstellen:
- Fig. 1: eine perspektivische Darstellung des Spundfasses,
- Fig. 2: eine ausschnittsweise Draufsicht des oberen Fassbodens mit dem Befüll- und Entnahmespund in vergrößerter Darstellung,
- Fig. 3: einen Schnitt nach Linie III-III der Fig. 2 und
- Fig. 4: einen Schnitt nach Linie IV-IV der Fig. 2.

Das durch Extrusionsblasformen hergestellte Spundfass 1 aus Kunststoff besteht aus einem Mantel 2, einem unteren Boden 3 und einem oberen Boden 4 mit einer zentralen Stapelfläche 5 und einem äußeren Trage- und Transportring 6.

Der obere Boden 4 des Spundfasses 1 besitzt zwei muldenartige Vertiefungen 7, 8, in denen diametral gegenüberliegend die Spundlochstutzen 9, 10 eines Befüll- und Entnahmespundes 11 sowie eines Be- und Entlüftungsspundes 12 versenkt angeordnet sind.

Zwischen dem Trage- und Transportring 6 einerseits und der Stapelfläche 5 sowie den beiden Vertiefungen 7, 8 andererseits läuft eine Eingreifnut 13 für einen Fassgreifer um.

Im Nahbereich der Spundlochstutzen 9, 10 des Befüll- und Entnahmespundes 11 und des Be- und Entlüftungsspundes 12 ist an der Innenseite 14 des Trage- und Transportringes 6 jeweils ein Versteifungswulst 15, 16 angeformt, und zwischen den Versteifungswulsten 15, 16 des Trage- und Transportringes 6 und den Spundlochstutzen 9, 10 der beiden Spunde 11, 12 sind zwei Versteifungshöcker 17, 18 aus den Bodenabschnitten 19, 20 der beiden Vertiefungen 7, 8 des oberen Fassbodens 4 nach oben ausgeformt.

## Patentansprüche

1. Spundfass (1)aus thermoplastischem Kunststoff mit einem im Nahbereich des oberen Bodens (4) an der Fasswandung angeordneten umlaufenden Trage- und Transportring (6), wenigstens einem in einer muldenförmigen Vertiefung (7) des oberen Bodens (4) im Randbereich desselben angeordneten Spundlochstutzen (9) und einem Versteifungshöcker (17), der aus dem Bodenabschnitt (19) der Vertiefung (7) des oberen Bodens (4) zwischen dem Trage- und Transportring (6) und dem Spundlochstutzen (9) nach oben ausgeformt ist, **gekennzeichnet durch** einen Versteifungswulst (15), der im Nahbereich des Spundlochstutzens (9) gegenüber dem Versteifungshöcker (17) an der Innenseite (14) des Trage- und Transportrings (6) angeformt ist.

2. Spundfaß nach Anspruch 1, **gekennzeichnet durch** einen Befüll- und Entnahmespund (11) sowie einen Be- und Entlüftungsspund (12) mit jeweils einem Spundlochstutzen (9, 10), die diametral gegenüberliegend in Vertiefungen (7, 8) des oberen Bodens (4) im Randbereich desselben angeordnet sind, sowie an der Innenseite (14) des Trage- und Transportringes (6) angeformte, den Spundlochstutzen (9, 10) gegenüberliegende Versteifungswulste (15, 16) und zwischen den Versteifungswulsten (15, 16) und den Spundlochstutzen (9, 10) aus den Vertiefungen (7, 8) des oberen Bodens (4) ausgeformte Versteifungshöcker (17, 18).

## Claims

1. Tight-head barrel (1) made of thermoplastic material with a circumferential support and transport ring (6) arranged on the barrel wall in the vicinity of the upper base (4), at least one bung hole connecting piece (9) arranged in a trough-shaped depression (7) of the upper base (4) in the edge region thereof and a reinforcement hump (17), which is moulded upwards out of the base section (19) of the depression (7) of the upper base (4) between the support and transport ring (6) and the bung hole connecting piece (9), **characterised by** a reinforcement bead (15), which is moulded on the inner side (14) of the support and transport ring (6) in the vicinity of the bung hole connecting piece (9) opposite the reinforcement hump (17).

2. Tight-head barrel according to claim 1, **characterised by** a filling and removal bung (11) as well as a ventilation bung (12) with a respective bung hole connecting piece (9, 10), which are arranged diametrically opposed in depressions (7, 8) of the upper base (4) in the edge region thereof, and reinforcement beads (15, 16) located opposite the bung hole connecting pieces (9, 10) and moulded on the inner side (14) of the support and transport ring (6), and reinforcement humps (17, 18) moulded out of the depressions (7, 8) of the upper base (4) between the reinforcement beads (15, 16) and the bung hole connecting pieces (9, 10).

## Revendications

1. Fût (1) à bondon en matière plastique thermoplastique comprenant un cerceau (6) de support et de transport faisant le tour, disposé sur la paroi du fût dans la partie proche du plateau (4) supérieur, au moins une tubulure (9) de trou de bondon disposée dans une cavité (7) en forme de cuvette du plateau (4) supérieur dans la partie de bord de celui-ci et un bossage (17) de renfort, formé vers le haut à partir de la partie (19) de fond de la cavité (7) du plateau (4) supérieur entre le cerceau (6) de support et de transport et la tubulure (9) de trou de bondon, **caractérisé par** un bourrelet (15) de renfort, qui est formé dans la partie proche de la tubulure (9) du trou de bondon en face du bossage (17) de renfort sur la face (14) intérieure du cerceau (6) de support et de transport.

2. Fût à bonde suivant la revendication 1, **caractérisé par** un bondon (11) de remplissage et de prélèvement, ainsi que par un bondon (12) d'alimentation en air et de purge d'air ayant respectivement une tubulure (9, 10) de trou de bondon, qui sont disposées de manière diamétralement opposés dans des cavités (7, 8) du plateau (4) supérieur dans la partie de bord de celui-ci, ainsi que des bourrelets (15, 16) de renfort formés sur la face (14) intérieure du cerceau (16) de support et de transport et opposés aux tubulures (9, 10) de trou de bondon et, entre les bourrelets (15, 16) de renfort et les tubulures (9, 10) de trou de bondon, des bossages (17, 18) de renfort formés à partir des cavités (7, 8) du plateau (4) supérieur.
